# FASCICULE DE BREVET EUROPEEN

(11) **EP 0 663 475 B1**
(45) Date de publication et mention de la délivrance du brevet: **04.03.1998**
(21) Numéro de dépôt: 95400033.7
(22) Date de dépôt: 06.01.1995
(51) Int. Cl.: E02D 5/18, E02D 3/12

(54) **Dispositif perfectionné pour la réalisation en place de colonnes de sol stabilisé et compacté**
Vorrichtung zur vor Ort-Herstellung von Pfählen aus verfestigter und verdichteter Erde
Apparatus for forming piles of soil stabilised and compacted in situ

(30) Priorité: 14.01.1994 FR 9400380
(43) Date de publication de la demande: 19.07.1995
(73) Titulaire: SOLETANCHE BACHY FRANCE, 92000 Nanterre (FR)
(72) Inventeur: Gessay, Jean-Claude, F-77680 Roissy en Brie (FR); Deniau, Alain, F-94000 Creteil (FR)
(74) Mandataire: Colas, Jean-Pierre

(56) Documents cités:
- EP-A- 0 161 974
- GB-A- 2 010 361

## Description

L'invention concerne un dispositif perfectionné pour la réalisation en place de colonnes de sol stabilisé et compacté.

EP-B-0 161 974 décrit un procédé pour la réalisation en place de colonnes de sol stabilisé et compacté. Ce procédé comporte une première phase consistant à enfoncer dans le terrain un outil de forage rotatif désagrégeant le terrain et le mélangeant avec un matériau d'apport, et au cours de laquelle on imprime à au moins une partie du terrain désagrégé un mouvement ascendant à travers l'outil de forage, et une deuxième phase consistant à retirer l'outil de forage du terrain, et est caractérisé en ce qu'on utilise, comme outil de forage, un dispositif qui comprend au moins deux arbres parallèles, chaque arbre entraînant en rotation une tarière, chaque tarière étant munie à son extrémité opposée à l'arbre d'entraînement d'une tête de forage désagrégatrice et la distance entre les axes des tarières étant inférieure au diamètre d'une tarière, les arbres et les fûts des tarières comportant un alésage relié à une source de matériau d'apport et au moins un orifice communiquant avec ledit alésage étant prévu sur le fût de chaque tarière pour décharger le matériau d'apport, les tarières étant de pas opposés et étant entraînées en rotation en sens contraire et qui comprend, en outre, des moyens d'inversion du sens de rotation des tarières, en ce qu'on réalise la première phase en enfonçant dans le terrain ledit dispositif tout en déchargeant un matériau d'apport par ledit orifice de façon à le mélanger avec le terrain désagrégé, et en ce qu'on réalise la deuxième phase, après avoir inversé le sens de rotation des tarières, en exerçant un appui réglé sur ledit dispositif pendant qu'on le retire de façon à imprimer au terrain désagrégé mélangé au matériau d'apport, un mouvement descendant, tendant à le compacter, à travers ledit dispositif.

Bien que EP-B-0 161 974 revendique, en outre, un dispositif convenant à la mise en oeuvre dudit procédé qui comprend au moins deux tarières, il ne décrit spécifiquement qu'un dispositif à deux tarières seulement.

Lors de la mise en oeuvre de ce dispositif spécifique à deux tarières dans des terrains très mous selon le procédé décrit, on a rencontré des difficultés dues au fait que la trajectoire du dispositif peut être fortement déviée par rapport à celle désirée. Après étude, il est apparu que ce phénomène, non perceptible dans des terrains relativement fermes, résulte de la dissymétrie de la répartition des efforts qui s'exercent sur le dispositif en cours de fonctionnement.

Les principaux efforts, qui s'appliquent sur les tarières ou têtes de forage, à savoir :
- les efforts résultant de l'action de coupe
- les efforts dus au frottement latéral entre les tarières et le terrain, et
- les efforts résultant de l'accumulation de matériaux à l'entrée des tarières imbriquées,
agissent tous dans le même sens et tendent à impartir un mouvement (translation et/ou rotation) au dispositif par rapport au sol, ainsi qu'à exercer un couple sur la glissière de la machine de forage qui sert à guider le dispositif à tarières.

Les terrains normaux présentant des caractéristiques mécaniques bonnes ou moyennes peuvent développer des réactions limitant les réactions induites par lesdits efforts, mais il n'en est pas de même dans le cas de sols très mous, en particulier dans les argiles sensibles, où les forces de réaction étant insuffisantes, les déviations deviennent inacceptables.

Il existe donc un besoin pour un dispositif perfectionné qui serait exempt de l'inconvénient sus-mentionné.

L'invention a justement pour objet de fournir un tel dispositif.

Plus précisément l'invention concerne un dispositif de réalisation en place de colonnes de sol stabilisé et compacté, du genre qui comprend au moins deux arbres parallèles, chaque arbre entraînant en rotation une tarière, chaque tarière étant munie à son extrémité opposée à l'arbre d'entraînement d'une tête de forage désagrégatrice et la distance entre les axes des tarières étant inférieure au diamètre d'une tarière, les arbres et les fûts des tarières comportant un alésage et au moins un orifice communiquant avec ledit alésage étant prévu sur le fût de chaque tarière pour décharger un matériau d'apport, les tarières étant de pas opposés et étant entraînées en rotation en sens contraire et qui comprend, en outre, des moyens d'inversion du sens de rotation des tarières, caractérisé en ce qu'il comporte un nombre pair n, au moins égal à 4, de tarières et en ce que, vus en section transversale, les axes des tarières sont centrés aux sommets d'un polygone régulier de n côtés.

Selon des modes de réalisation préférés, le dispositif comporte 4, 6 ou 8 tarières et les axes des tarières sont disposés aux sommets d'un carré, d'un hexagone régulier ou d'un octogone régulier, respectivement.

Avec une telle géométrie, on obtient un dispositif symétrique dans lequel les efforts sus-mentionnés se compensent de sorte qu'on n'observe plus de déviations en terrains mous.

Le dispositif comporte, de préférence, un seul moteur entraînant, par une boîte à engrenages appropriée, toutes les tarières, ceci dans le but de synchroniser les tarières en rotation, ce qui est essentiel compte tenu de leur imbrication mutuelle, mais il n'est évidemment pas exclu d'employer plusieurs moteurs d'entraînement, si désiré, si, par ailleurs, on prévoit des moyens de synchronisation adéquats de la rotation des tarières.

La description qui va suivre, en regard des dessins annexés, donnée à titre d'exemple non limitatif, fera bien comprend comment l'invention peut être réalisée.

Les figures 1 et 2 sont des vues schématiques en élévation et en coupe transversale (selon la ligne II-II) respectivement, d'un mode de réalisation du dispositif selon l'invention.

Les figures 3 et 4 sont des vues schématiques en coupe transversale, au niveau des tarières, d'autres modes de réalisation du dispositif de l'invention.

Le dispositif représenté sur les figures 1 et 2 comporte les éléments suivants :

Quatre arbres parallèles 1, pourvus chacun d'un alésage 1a, entraînent quatre tarières hélicoïdales 2 de pas opposés tournant en sens contraire. Les arbres 1 sont disposés de façon que, en coupe transversale (figure 2), leurs axes soient centrés aux sommets d'un carré imaginaire C (représenté en pointillé). Chaque tarière est munie à son extrémité libre d'une tête de forage désagrégatrice 3 adaptée à la nature du terrain. Ce peut être, par exemple, comme illustré, une tête en forme d'hélice, ou bien un couteau. La distance X entre les axes adjacents des tarières est inférieure au diamètre des tarières de façon que les spires des tarières adjacentes soient effectivement engagées l'une dans l'autre de manière à assurer un mouvement ou écoulement forcé du terrain désagrégé 4 par les tarières. Le fût 5 de chaque tarière comporte aussi un alésage 5a qui communique avec l'alésage de l'arbre d'entraînement correspondant, permettant ainsi d'amener le matériau ou liant d'apport, provenant d'une source (non représentée), par voie sèche ou par voie humide jusqu'à des orifices 6 ménagés sur la hauteur du fût de chaque tarière de façon à en assurer le mélange intime avec le terrain désagrégé.

La longueur des tarières est adaptée au type de terrain et est habituellement inférieure à la profondeur de la colonne à réaliser.

Il est à noter que les tarières, au lieu de présenter un profil hélicoïdal continu, pourraient être discontinues, c'est-à-dire être remplacées par une pluralité d'hélices espacées.

Un certain nombre de doubles-paliers 7, fonction de la profondeur de la colonne à réaliser, sont répartis sur la hauteur des arbres d'entraînement et des tarières de façon à maintenir leur parallélisme.

Les quatre arbres 1 sont entraînés en rotation par l'intermédiaire d'un dispositif réducteur inverseur à engrenages 8, lui-même relié à un moteur 9, qui les entraîne ainsi que les tarières, en rotation dans des sens opposés et à même vitesse. Cet ensemble moto-réducteur 8-9 peut être porté par une machine de forage (non représentée) installée en surface au droit de la colonne à réaliser soit par l'intermédiaire d'une glissière sur laquelle il peut se déplacer longitudinalement soit librement soit par l'intermédiaire d'un dispositif de translation. En variante, il peut être suspendu à la flèche d'un engin de levage (grue ou autre). Dans ce dernier cas, on peut adapter le poids du dispositif de façon qu'il exerce l'effort d'appui souhaité.

La figure 3 illustre schématiquement un dispositif similaire à celui des figures 1 et 2 si ce n'est qu'il comporte six tarières 2 au lieu de quatre. Les arbres 1 de ces tarières sont disposés de façon que, en coupe transversale, leurs axes soient centrés aux sommets d'un hexagone régulier imaginaire H (représenté en pointillé).

La figure 4 illustre schématiquement un dispositif similaire à celui des figures 1 et 2 si ce n'est qu'il comporte huit tarières 2 au lieu de quatre. Les arbres 1 de ces tarières sont disposés de façon que, en coupe transversale, leurs axes soient centrés aux sommets d'un octogone régulier imaginaire O (représenté en pointillé).

Le dispositif perfectionné de l'invention s'utilise de la même manière que le dispositif décrit dans EP-B-0 161 974 auquel on se reportera pour plus de détails.

Cependant, du fait de la nature symétrique du dispositif de l'invention, ce dernier est exempt du défaut présenté par le dispositif de EP-B-0 161 974 lorsqu'on l'utilise dans des terrains mous, et rappelé dans le préambule de la présente description.

Il va de soi que les modes de réalisation décrits ne sont que des exemples et l'on pourrait les modifier, notamment par substitution d'équivalents techniques, sans sortir pour cela du cadre de l'invention.

## Revendications

1. Dispositif de réalisation en place de colonnes de sol stabilisé et compacté, du genre qui comprend au moins deux arbres parallèles (1), chaque arbre entraînant en rotation une tarière (2), chaque tarière étant munie à son extrémité opposée à l'arbre d'entraînement d'une tête de forage désagrégatrice (3) et la distance (X) entre les axes des tarières étant inférieure au diamètre d'une tarière, les arbres et les fûts (5) des tarières comportant un alésage (1a, 5a) et au moins un orifice (6) communiquant avec ledit alésage étant prévu sur le fût de chaque tarière pour décharger un matériau d'apport, les tarières étant de pas opposés et étant entraînées en rotation en sens contraire et qui comprend, en outre, des moyens d'inversion (8) du sens de rotation des tarières, caractérisé en ce qu'il comporte un nombre pair n, au moins égal à 4, de tarières et en ce que, vus en section transversale, les axes des tarières sont centrés aux sommets d'un polygone régulier (C, H, O) de n côtés.

2. Dispositif selon la revendication 1, caractérisé en ce qu'il comporte quatre tarières dont les axes, en coupe transversale, sont centrés aux sommets d'un carré imaginaire.

3. Dispositif selon la revendication 1, caractérisé en ce qu'il comporte six tarières dont les axes, en coupe transversale, sont centrés aux sommets d'un hexagone régulier imaginaire.

4. Dispositif selon la revendication 1, caractérisé en ce qu'il comporte huit tarières dont les axes, en coupe transversale, sont centrés aux sommets d'un octogone régulier imaginaire.

## Patentansprüche

1. Vorrichtung zur Vor-Ort-Herstellung von Pfählen aus verfestigter und verdichteter Erde, von der Art, die mindestens zwei parallele Wellen (1) aufweist, wobei jede Welle einen Bohrer (2) zur Drehung antreibt, jeder Bohrer an seinem der Antriebswelle entgegengesetzten Ende mit einem schneidenden Bohrkopf (3) versehen ist und der Abstand (X) zwischen den Achsen der Bohrer kleiner als der Durchmesser eines Bohrers ist, wobei die Wellen und die Schäfte (5) der Bohrer eine Bohrung (1a, 5a) aufweisen und mindestens eine mit dieser Bohrung in Verbindung stehende Öffnung (6) auf dem Schaft jedes Bohrers vorgesehen ist, um ein Zusatzmaterial abzugeben, wobei die Bohrer von entgegengesetzter Windung sind und in entgegengesetzter Richtung zur Drehung angetrieben werden, und die außerdem Mittel zur Umkehr (8) der Drehrichtung der Bohrer aufweist, dadurch gekennzeichnet, daß sie eine gerade Zahl n von Bohrern, und zwar mindestens 4, aufweist, und daß die Achsen der Bohrer im Querschnitt gesehen an den Eckpunkten eines regelmäßigen Vielecks (C, H, O) mit n Seiten zentriert sind.

2. Vorrichtung nach Anspruch 1, dadurch gekennzeichnet, daß sie vier Bohrer aufweist, deren Achsen im Querschnitt an den Eckpunkten eines gedachten Quadrats zentriert sind.

3. Vorrichtung nach Anspruch 1, dadurch gekennzeichnet, daß sie sechs Bohrer aufweist, deren Achsen im Querschnitt an den Eckpunkten eines gedachten regelmäßigen Sechsecks zentriert sind.

4. Vorrichtung nach Anspruch 1, dadurch gekennzeichnet, daß sie acht Bohrer aufweist, deren Achsen im Querschnitt an den Eckpunkten eines gedachten regelmäßigen Achtecks zentriert sind.

## Claims

1. Device for the in-situ production of columns of stabilized and compacted soil, of the kind which comprises at least two parallel shafts (1), each shaft driving in rotation one auger (2), each auger being fitted at its opposite end to the drive shaft with a loosening drill head (3) and the distance (X) between the axes of the augers being less than the diameter of an auger, the shafts and the shanks (5) of the augers including a bore (1a, 5a) and at least one orifice (6) communicating with the said bore being provided on the shank of each auger in order to discharge a filler material, the augers having opposite hands and being driven in counterrotation, and which furthermore comprises means (8) for reversing the direction of rotation of the augers, caracterized in that it includes an even number n, at least equal to 4, of augers and in that, seen in cross-section, the axes of the augers are centred at the vertices of a regular n-sided polygon (C, H, O).

2. Device according to Claim 1, caracterized in that it includes four augers, the axes of which, in cross-section, are centred at the vertices of an imaginary square.

3. Device according to Claim 1, caracterized in that it includes six augers, the axes of which, in cross-section, are centred at the vertices of an imaginary regular hexagon.

4. Device according to Claim 1, caracterized in that it includes eight augers, the axes of which, in cross-section, are centred at the vertices of an imaginary regular octagon.
